# DEMANDE DE BREVET EUROPEEN

(11) **EP 0 513 732 A1**
(43) Date de publication de la demande: **19.11.1992**
(21) Numéro de dépôt: 92107976.0
(22) Date de dépôt: 12.05.1992
(51) Int. Cl.: B07C 1/02, B65H 31/30

(54) **Dispositif de remplissage de caissettes notamment en sortie d'une machine de tri de courrier**

(30) Priorité: 14.05.1991 FR 9105801
(71) Demandeur: COMPAGNIE GENERALE D'AUTOMATISME CGA-HBS, F-91220 Bretigny sur Orge (FR)
(72) Inventeur: Bergerioux, Jean-Marcel, F-26300 Chateauneuf sur Isère (FR); Pellegrin, Laurent, F-26250 Livron sur Drome (FR)
(74) Mandataire: Weinmiller, Jürgen

(57) **Abrégé**

La présente invention concerne un dispositif pour le remplissage de caissettes notamment en sortie d'une machine de tri d'objets plats, en particulier de plis postaux, comportant au moins une platine support inclinée des plis déviés, une pièce de taquage et une palette coulissante soumise à une force de rappel, dispositif comprenant au moins une barre escamotable au travers d'au moins une découpe pratiquée dans la caissette.

Chaque barre est constituée de deux bras dont un premier bras (1) librement articulé par sa première extrémité sur le châssis de la machine et un second bras (2) prolongeant la platine (3) en position active, librement articulé sur la seconde extrémité du premier bras (1) et reposant par sa première extrémité sur le plan du fond de la caissette (4).

## Description

La présente invention se rapporte à un dispositif pour le remplissage de caissettes notamment en sortie d'une machine de tri d'objets plats, en particulier de plis postaux, comportant au moins une platine support inclinée des plis déviés, une pièce de taquage et une palette coulissante soumise à une force de rappel, dispositif comprenant au moins une barre escamotable au travers d'au moins une découpe pratiquée dans la caissette.

Les machines de tri de courrier comportent des modules empileurs juxtaposés dont le nombre est adapté au nombre de directions de tri auquel la machine doit satisfaire.

Ces modules comprennent des tasseurs alimentés par un convoyeur constitué de deux courroies entre lesquelles les lettres sont maintenues par pincement. Le convoyeur est pourvu au niveau de chaque tasseur d'un aiguillage dont l'orientation permet la déviation des plis vers le tasseur associé, si celle-ci est nécessaire. Au voisinage de chaque aiguillage et au pied de celui-ci, est disposée une platine maintenant les plis déviés et permettant leur empilage en coopération avec une rive de taquage contre laquelle les lettres viennent buter, définissant ainsi un des deux bords latéraux de la pile. A l'avant de la pile en formation, une palette guidée par un axe le long duquel elle peut coulisser, recule au fur et à mesure de l'accroissement de la pile. Cette palette comprime la pile sous l'action d'une force de rappel réalisée grâce à un ressort ou un contre-poids. Pour obtenir une pile correcte, une inclinaison de la platine est nécessaire.

Dans ces machines de tri, les plis empilés sur chaque platine doivent être retirés manuellement pour être déposés dans une caissette correspondante. Cette opération est coûteuse car répétitive elle nécessite beaucoup de main-d'oeuvre. Par ailleurs, elle est délicate car la pile est difficile à saisir et ne peut être déplacée que par tronçons.

Le brevet français n° 2 552 743 décrit une machine d'empilage dont la plage support d'empilage comporte des moyens pour coopérer avec un réceptable adapté, de telle manière que le réceptacle en entier une fois chargé par les plis à acheminer puisse être manipulé automatiquement. Un mode de réalisation comporte un jeu de barres lisses. Chacune de ces barres est façonnée en forme de manivelle et la partie supérieure du jeu de barres constitue la plage support d'empilage. Par translation verticale et/ou par rotation, ce jeu de barres peut s'escamoter au-dessous du réceptable qui comporte des fentes adéquates. Lorsque la grandeur maximum de la pile est détectée, l'opérateur maintient l'extrémité de la pile correspondante au dernier pli empilé et actionne le dispositif d'escamotage du jeu de barres.

Ce type de dispositif nécessite des organes d'escamotage de la plage support mécaniques et/ou électriques tels un vérin. Ce mécanisme doit être actionné pour l'escamotage et donc le remplissage du réceptacle et pour la remise en fonction après placement d'un réceptable vide. De plus, ce n'est qu'une fois le jeu de barres escamoté que l'enlèvement du réceptacle plein peut être commencé et une fois le réceptable vide mis en place que le jeu de barres peut être replacé. Outre l'installation d'un mécanisme spécifique, ce dispositif nécessite un temps relativement long de manipulation.

Par ailleurs, l'installation d'un tel dispositif sur une machine de tri existante n'est pas aisée, en effet l'adaptation nécessite des aménagements relativement compliqués.

Enfin, le réceptacle adéquat, selon ce dispositif comporte dans son fond une série de fentes longitudinales correspondantes au passage du jeu de barres sur pratiquement toute la longueur de la caissette. Ce réceptable ne peut donc être employé facilement pour une autre utilisation et même selon son utilisation spécifique, des plis peuvent tomber au travers de ces fentes.

Le dispositif, conforme à l'invention permet de résoudre ces problèmes.

Pour ce faire, chaque barre est constituée de deux bras dont un premier bras librement articulé par sa première extrémité sur le châssis de la machine et un second bras prolongeant la platine en position active, librement articulé sur la seconde extrémité du premier bras et reposant par sa première extrémité sur le plan du fond de la caissette.

Grâce à cet agencement, chaque barre constitue par son second bras un prolongement de la platine et par libre rotation du premier bras par rapport au châssis et par glissement de la première extrémité du second bras sur le plan du fond de la caissette, la barre peut être escamotée au travers des découpes de la caissette ou inversement être poussée en position active d'empilage en prolongement de la platine. Ce dispositif peut aisément être adapté sur les machines de tri existantes.

De préférence, la caissette est disposée sur un chemin de glissement légèrement incliné dans le sens opposé à celui d'inclinaison de la platine et en particulier le chemin de glissement peut être pourvu de galets.

Cet agencement permet une disposition adéquate des découpes dans la caissette. Selon le mode de réalisation préféré, la caissette est pourvue d'au moins une fente de passage de chaque barre, dont une fente agencée dans sa paroi arrière et se prolongeant dans son fond de telle sorte que l'extrémité de cette fente disposée dans le fond de la caissette forme une butée pour au moins l'un des premiers bras lors du déplacement de la caissette.

Ainsi, la mise en place de la caissette vide sur son chemin de glissement, entraîne par poussée la montée de chaque barre qui vient en position active de prolongement de la platine et l'enlèvement de la caissette pleine entraîne l'escamotage vers le bas de chaque barre.

Ceci permet de réaliser les deux opérations en même temps et entraîne un gain de temps.

Selon une autre caractéristique, la caissette comporte également pour chaque barre, une fente dans sa paroi avant pour le passage de la première extrémité du second bras.

Ceci permet d'avoir une longueur optimale de prolongement de la platine.

Par ailleurs, de préférence, la platine comporte une partie d'extrémité pourvue de fentes d'insertion de la seconde extrémité du second bras, afin de réaliser une jonction parfaite entre la platine et le second bras de chaque barre.

Afin d'obtenir une cinématique optimale, le dispositif présente les caractéristiques suivantes alternativement ou cumulativement :
- le second bras est articulé sur le premier bras à proximité de sa seconde extrémité.
- la première extrémité du second bras supporte un galet de roulement.
- les barres sont au moins au nombre de trois.
- le premier bras des barres latérales du jeu de barres supporte un galet de roulement sur le fond de la caissette à une première partie coudée, en vue de côté, à proximité de sa première extrémité.
- le premier bras des barres latérales du jeu de barres comporte une seconde partie coudée, en vue de côté, en forme de U disposée à l'arrière du dispositif.
- les barres centrales du jeu de barres sont constituées d'un premier bras solidaire des premiers bras des barres latérales et d'un second bras.

Grâce à ces parties coudées du premier bras, la longueur totale de chaque barre en position escamotée est minime et permet un encombrement minimal.

L'invention est exposée ci-après plus en détail à l'aide de dessins ne représentant que des modes de réalisation préférés.

La figure 1 est une vue en coupe longitudinale d'un premier mode de réalisation, en position escamotée.

La figure 2 est une vue analogue en position active.

La figure 3 est une vue en coupe longitudinale d'un second mode de réalisation, en position escamotée.

La figure 4 est une vue analogue en position active.

La figure 5 est une vue de dessus de cette seconde variante.

La figure 6 est une vue de côté en coupe selon VI-VI des barres du dispositif selon cette seconde variante.

Les figures 1 et 2 représentent une première variante de réalisation de l'invention.

La machine de tri de courrier comporte des modules empileurs juxtaposés. La sortie d'un de ces modules est ici représentée. Cette sortie comporte une tige de guidage 20 parallèle et latérale à la sortie et servant au coulissement d'une palette 21. En amont le tasseur est équipé d'un galet de taquage 22, à proximité de l'extrémité d'une platine 3.

Les plis déviés 23 s'empilent comprimés par la palette 21, sous l'action d'une force de rappel réalisée grâce à un ressort ou un contre-poids non représenté.

Le dispositif conforme à l'invention comporte un jeu de barres constituées de deux bras 1 et 2.

Le jeu comporte de préférence cinq barres. Les figures 1 et 2 représentent une barre latérale.

Le premier bras 1 est librement articulé par sa première extrémité sur le châssis de la machine. Le second bras 2 prolonge la platine 3 en position active. Il est librement articulé sur la seconde extrémité du premier bras 1 et il repose par sa première extrémité sur le plan du fond de la caissette 4.

Cette caissette 4 est disposée sur un chemin de glissement 5 légèrement incliné dans le sens opposé à celui d'inclinaison de la platine 3.

La caissette 4 est pourvue de fentes de passage pour les barres. Les fentes correspondantes sont constituées chacune d'une fente 7 agencée dans la paroi arrière de la caissette 4 et qui se prolonge dans le fond de la caissette 4 de telle sorte que l'extrémité 8 de cette fente 7 disposée dans le fond de la caissette 4 forme une butée pour le premier bras 1 lors du déplacement de la caissette 4.

Comme on peut le voir sur les figures, le second bras 2 est articulé sur le premier bras 1 à proximité de sa seconde extrémité 11.

Par ailleurs, les caissettes 4 sont pourvues de préférence dans leur face avant de fentes identiques aux fentes 7 afin de pouvoir être utilisées dans n'importe quel sens.

Le fonctionnement du dispositif est le suivant :
- figure 1 : les barres sont en position escamotée, la caissette 4 est mise en place par introduction des bras 2 dans les fentes 7.
- l'extrémité 8 de la fente 7 vient buter sur le bras 1 et en continuant la mise en place de la caissette 4 sur son chemin de glissement 5, le bras 1 est soulevé pour venir dans la position active (représentée en pointillés), où le bras 2 est amené en prolongement de la platine 3.
- figure 2 : l'empilement des plis 23 se réalise sur la platine 3 et sur les bras 2 en position active jusqu'à la contenance maximale.
- à ce moment, l'opérateur escamote la palette 21 en la faisant pivoter vers le haut autour de la tige de guidage 20, la face avant de la pile prend alors appui contre la paroi avant de la caissette 4 et l'opérateur remet la palette 21 en amont du tasseur afin qu'elle soutienne la nouvelle pile en formation.
- il pousse alors la pile qui vient prendre place dans la caissette 4 elle-même poussée hors de son chemin de guidage 5 entraînant ainsi le déplacement des bras 1 et 2 jusqu'à leur position escamotée (en pointillés) où la caissette 4 pleine peut être enlevée pour son traitement ultérieur.
- une caissette vide peut alors être mise en place et le cycle d'opérations recommencé.

Il faut remarquer que les opérations d'enlèvement de la caissette pleine et de mise en place de la caissette vide ne nécessitent pas d'arrêt de la machine de tri. Les plis 23 déviés s'empilent sur la platine 3 durant ces opérations qui peuvent être réalisées très rapidement.

Les figures 3 et 4 sont des vues analogues aux figures 1 et 2 représentant une seconde variante préférée de réalisation de l'invention.

La description ci-dessus est applicable à ces figures et seuls les compléments seront développés ci-dessous.

Les figures 3 et 4 représentent une barre latérale, la constitution des barres centrales sera décrite plus loin.

La première variante décrite comporte une longueur de barres saillantes (bras 2) relativement élevée en position escamotée. Cette seconde variante résoud ce problème par une constitution particulière des bras 1 et 2.

Le chemin de glissement 5 de la caissette 4 y est perfectionné par l'installation d'un chemin de galets 6 facilitant le déplacement de la caissette 4.

La platine 3 est prolongée par une partie d'extrémité 10 pourvue de fentes d'insertion de la seconde extrémité 11 du second bras 2 ainsi en position active, les bras 2 viennent s'insérer dans les fentes de la partie 10 de la platine formant un chemin d'empilage tout à fait continu.

La première extrémité de ce second bras 2 supporte un galet 12 de roulement sur le chemin de glissement 5. Le premier bras 1 est également pourvu d'un galet 13 de roulement sur le fond de la caissette 4 à une première partie coudée, en vue de côté, à proximité de sa première extrémité. Il comporte une seconde partie coudée, en vue de côté, en forme de U disposée à l'arrière du dispositif.

Le fonctionnement de ce dispositif est le même que celui de la première variante.

Selon cette variante, la paroi avant de la caissette 4 doit être pourvue de fentes 9 pour le passage des seconds bras 2. Ces fentes 9 seront de préférence identiques aux fentes 7 pour permettre l'utilisation dans n'importe quel sens de la caissette 4.

Les barres latérales du jeu de barres sont donc ainsi constituées. Les barres centrales, de préférence au nombre de trois, sont quant à elles, constituées d'un premier bras dont la première extrémité est solidaire des premiers bras 1 des barres latérales et dont la seconde extrémité est articulée à un second bras 2 identique aux bras 2 des barres latérales.

Ainsi toutes les barres se déplacent selon un mouvement unique, le jeu de barres constituant un ensemble compact dont les premiers bras 1 sont solidaires. Ce jeu de barres est visible sur les figures 5 et 6.

La figure 5 est une vue de dessus représentant les barres et le chemin de glissement 5 de la caissette.

Les barres sont de préférence au nombre de cinq et les barres latérales sont constituées d'un premier bras 1 et d'un second bras 2 tels que décrits ci-dessus.

Les trois barres centrales sont constituées d'un premier bras 1' et d'un second bras 2 identique aux précédents. Afin de constituer un ensemble unitaire et solidaire, les bras 1' sont constitués d'une seule pièce avec une traverse 24 qui est fixée, par boulonnage, aux bras 1.

Comme on peut le voir également sur la figure 6, seuls les bras 1 coudés sont directement articulés sur le châssis de la machine de tri. Les bras 1' sont en conséquence, vus de côté, de forme plus simple, sans coude arrière. Leur forme est choisie afin que leur second bras 2 qui leur est adjoint soit en alignement avec ceux des barres latérales.

Par ailleurs, sur la figure 5, est visible le chemin de glissement 5 de la caissette 4. Il est équipé de galets 6 sur sa partie centrale et de fentes 25 et 26 sur ses bords. Ces fentes 25 et 26 permettent le passage des bras 1 des barres latérales, en position escamotée.

Les bras 1' des barres centrales, de par leur forme visible sur la figure 6, sont au-dessus du plan de glissement et du fond de la caissette 4, quelle que soit leur position.

## Revendications

1. Dispositif pour le remplissage de caissettes notamment en sortie d'une machine de tri d'objets plats, en particulier de plis postaux, comportant au moins une platine support inclinée des plis déviés, une pièce de taquage et une palette coulissante soumise à une force de rappel, dispositif comprenant au moins une barre escamotable au travers d'au moins une découpe pratiquée dans la caissette et caractérisé en ce que chaque barre est constituée de deux bras dont un premier bras (1, 1') librement articulé par sa première extrémité sur le châssis de la machine et un second bras (2) prolongeant la platine (3) en position active, librement articulé sur la seconde extrémité du premier bras (1, 1') et reposant par sa première extrémité sur le plan du fond de la caissette (4).

2. Dispositif selon la revendication 1, caractérisé en ce que la caissette (4) est disposée sur un chemin de glissement (5) légèrement incliné dans le sens opposé à celui d'inclinaison de la platine (3).

3. Dispositif selon la revendication 2, caractérisé en ce que le chemin de glissement (5) est pourvu de galets (6).

4. Dispositif selon l'une quelconque des revendications précédentes, caractérisé en ce que la caissette (4) est pourvue d'au moins une fente de passage de chaque barre, dont une fente (7) agencée dans sa paroi arrière et se prolongeant dans son fond de telle sorte que l'extrémité (8) de cette fente (7) disposée dans le fond de la caissette (4) forme une butée pour le premier bras (1) lors du déplacement de la caissette (4).

5. Dispositif selon la revendication 4, caractérisé en ce que la caissette (4) comporte également pour chaque barre, une fente (9) dans sa paroi avant pour le passage de la première extrémité du second bras (2).

6. Dispositif selon l'une quelconque des revendications précédentes, caractérisé en ce que la platine (3) comporte une partie d'extrémité (10) pourvue de fentes d'insertion de la seconde extrémité (11) du second bras (2).

7. Dispositif selon l'une quelconque des revendications précédentes, caractérisé en ce que le second bras (2) est articulé sur le premier bras (1) à proximité de sa seconde extrémité (11).

8. Dispositif selon l'une quelconque des revendications précédentes, caractérisé en ce que la première extrémité du second bras (2) supporte un galet (12) de roulement.

9. Dispositif selon l'une quelconque des revendications précédentes, caractérisé en ce que les barres sont au moins au nombre de trois.

10. Dispositif selon la revendication 9, caractérisé en ce que le premier bras (1) des barres latérales du jeu de barres supporte un galet (13) de roulement sur le fond de la caissette (4) à une première partie coudée, en vue de côté, à proximité de sa première extrémité.

11. Dispositif selon la revendication 10, caractérisé en ce que le premier bras (1) des barres latérales du jeu de barres comporte une seconde partie coudée, en vue de côté, en forme de U disposée à l'arrière du dispositif.

12. Dispositif selon la revendication 10, caractérisé en ce que les barres centrales du jeu de barres sont constituées d'un premier bras (1') solidaire des premiers bras (1) des barres latérales et d'un second bras (2).
